# EUROPÄISCHE PATENTSCHRIFT

(11) **EP 0 638 693 B1**
(45) Veröffentlichungstag und Bekanntmachung des Hinweises auf die Patenterteilung: **04.03.1998**
(21) Anmeldenummer: 94112093.3
(22) Anmeldetag: 03.08.1994
(51) Int. Cl.: E04B 9/18, E04B 9/12

(54) **Auflageteil für T-Profilschienen**
Seating element on T-rail profile
Elément d'appui sur rail profilé en T

(30) Priorität: 13.08.1993 DE 4327253
(43) Veröffentlichungstag der Anmeldung: 15.02.1995
(73) Patentinhaber: Richter-System GmbH & Co. KG, 64347 Griesheim (DE)
(72) Erfinder: Knauf, Alfons Jean, D-65189 Wiesbaden (DE)
(74) Vertreter: Katscher, Helmut, Dipl.-Ing.

(56) Entgegenhaltungen:
- DE-U- 9 401 415
- GB-A- 994 701
- US-A- 3 035 672
- US-A- 5 046 294

## Beschreibung

Die Erfindung betrifft eine Anordnung zum stirnseitigen Anschluß einer T-Profilschiene einer Unterdecke.

Als Randabschluß für abgehängte Unterdecken werden üblicherweise Randwinkelprofile verwendet. Der Anschluß der T-Profilschienen, die das Traggerippe der Unterdecke bilden, erfolgt bisher üblicherweise dadurch, daß die Enden der T-Profilschienen mit ihren untenliegenden Flanschflächen auf den horizontalen Schenkel des Randwinkelprofils aufgelegt werden (US-A 3 265 879, Fig. 5).

In die zwischen den T-Profilschienen gebildeten Felder der Unterdecke werden Deckenplatten, vorzugsweise Mineralfaserplatten, eingelegt, die auf den Flanschen der T-Profilschienen aufliegen. An den Rändern der Unterdecke liegen die Mineralfaserplatten auf dem horizontalen Schenkel des Randwinkelprofils auf. Da die Oberseite der Flansche der T-Profilschienen aber um das Maß der Dicke dieser Flansche höher liegt als die Oberseite des horizontalen Schenkels des Randwinkelprofils, ergibt sich in der die Mineralfaserplatte tragenden Fläche beiderseits der T-Profilschiene eine Stufe, die der Dicke der Flansche entspricht. Deshalb bildet sich unter dem Rand der Mineralfaserplatte beiderseits der T-Profilschiene ein Luftspalt, der das optische Erscheinungsbild der Deckenunterseite nachträglich beeinflußt.

Bei einer bekannten Anordnung (GB-A-994 701) greift ein Auflageteil mit einem U-förmigen, nach unten offenen Abschnitt über die Stegplatte der T-Profilschiene und ist mit dieser durch seitlich herausgebogene Laschen verbunden. Ein sich rechtwinklig dazu erstreckender, ebenfalls U-förmiger, nach unten offener Abschnitt des Auflageteils greift über die Oberkante des vertikalen Schenkels des Randwinkelprofils.

Damit wird zwar ein Höhenversatz der Flansche der T-Profilschiene gegenüber dem horizontalen Schenkel des Randwinkelprofils vermieden. Das Auflageteil ist aber verhältnismäßig kompliziert gestaltet; der vertikale Schenkel des Randwinkelprofils muß im Querschnitt abgekröpft sein, um das Übergreifen des Auflageteils zu ermöglichen, und für die Verbindung des Auflageteils mit der T-Profilschiene ist ein spezielles Werkzeug erforderlich, dessen Einsatz auf der Baustelle umständlich ist.

Aufgabe der Erfindung ist es daher, eine Anordnung der eingangs genannten Gattung so auszubilden, daß das Auflageteil in einfacher Weise an der T-Profilschiene angebracht und am Randwinkelprofil abgestützt werden kann.

Diese Aufgabe wird erfindungsgemäß durch eine Anordnung nach Patentanspruch 1 gelöst.

Die Anbringung des gesonderten Auflageteils am Ende der T-Profilschiene geschieht in einfacher Weise durch Einstecken zwischen die beiden Wände der Stegplatte der T-Profilschiene. Die dadurch erzeugte Klemmwirkung reicht vollständig aus, die auftretenden Auflagekräfte zu übertragen. Diese Auflagekräfte sind verhältnismäßig gering, weil die T-Profilschienen unabhängig vom Randwinkelprofil von Abhängern getragen werden. Die an den Enden der T-Profilschienen auftretenden Auflagerkräfte ergeben sich nur aus der Ausrichtung zum Randwinkelprofil und sind daher sehr gering. Das Auflageteil ist von einfachem Aufbau. Für das Randwinkelprofil ist keine speziell an das Auflageteil angepaßte Querschnittsgestaltung erforderlich.

Gemäß einer besonders bevorzugten Ausführungsform der Erfindung ist vorgesehen, daß die Einsteckplatte an ihrem oberen Rand einen horizontal abgewinkelten Führungsflansch aufweist, der innen am Boden des Randwulstes der T-Profilschiene anliegt. Dadurch wird in sehr einfacher Weise eine Höhenausrichtung des Auflageteils gegenüber der T-Profilschiene bei der Montage ermöglicht.

Als besonders zweckmäßig hat es sich erwiesen, daß der Stützfuß an seinem unteren Rand zwei nach entgegengesetzten Richtungen schräg nach unten abgewinkelte Stützlaschen aufweist. Durch Biegeverformung dieser Stützlaschen läßt sich bei der Montage in sehr einfacher Weise eine Höheneinstellung vornehmen.

Besonders zweckmäßig ist eine aus der Ebene der Einsteckplatte seitlich abgewinkelte Anschlaglasche, die einen Anschlag für das stirnseitige Ende der T-Profilschiene bildet. Auch damit wird die Montage erleichtert und vereinfacht, weil das Auflageteil bis zum Anschlag eingesteckt werden kann, so daß auch in horizontaler Richtung eine genaue und einfache Ausrichtung zwischen dem Auflageteil und der T-Profilschiene gewährleistet ist.

Gemäß einer Ausführungsform der Erfindung ist vorgesehen, daß die Höhe der Einsteckplatte wesentlich geringer ist als die Höhe des doppelwandigen Teils der Stegplatte der T-Profilschiene. Die schmale, längliche Einsteckplatte ist hierbei nur im oberen Bereich der Stegplatte, d.h. in dem sich an den Randwulst nach unten anschließenden Bereich angeordnet. Wegen des Randwulstes ist in diesem Bereich das Einführen der Einsteckplatte leichter möglich, da die beiden Wände der Stegplatte leichter auseinanderfedern als im unteren Bereich nahe dem Übergang in die beiden seitlichen Flansche.

Stattdessen kann aber auch vorgesehen werden, daß die Höhe der Einsteckplatte gleich oder nur wenig geringer ist als die Höhe des doppelwandigen Teils der Stegplatte der T-Profilschiene.

Die Erfindung wird nachfolgend an Ausführungsbeispielen näher erläutert, die in der Zeichnung dargestellt sind. Es zeigt:
Fig. 1 in einer Seitenansicht das stirnseitige Ende einer T-Profilschiene, die sich mit einem Auflageteil an einem Randwinkelprofil einer Unterdecke abstützt,
Fig. 2 eine Ansicht in Richtung des Pfeiles II in Fig. 1, wobei das Randwinkelprofil weggelassen ist,
Fig. 3 in einer Ansicht ähnlich der Fig. 1 den Anschluß einer T-Profilschiene an das Randwinkelprofil gemäß dem bisherigen Stand der Technik,
Fig. 4 das in den Fig. 1 und 2 verwendete Auflageteil in einer Seitenansicht,
Fig. 5 das Auflageteil nach Fig. 4 in einer Draufsicht,
Fig. 6 das Auflageteil nach Fig. 4 in einer Stirnansicht,
Fig. 7 eine abgewandelte Ausführungsform eines Auflagteils in einer Seitenansicht,
Fig. 8 das Auflageteil nach Fig. 7 in einer Draufsicht und
Fig. 9 das Auflageteil nach Fig. 7 in einer Stirnansicht.

Wie in den Fig. 1 und 2 dargestellt, weist eine T-Profilschiene 1, die zu einem Traggerippe einer abgehängten Unterdecke gehört und aus Blech hergestellt ist, eine doppelwandige, sich nach oben erstreckende Stegplatte 2 auf, die an ihrem oberen Rand mit einem hohlen Randwulst 3 versehen ist. Vom unteren Rand der Stegplatte 2 erstrecken sich horizontale Flansche 4 nach beiden Seiten.

Die Flansche 4 tragen eingelegte Deckenplatten, beispielsweise Mineralfaserplatten 5, wie in den Fig. 1 und 2 mit strichpunktierten Linien angedeutet ist.

Den Randabschluß der Unterdecke bilden Randwinkelprofile 6. Wie in Fig. 1 gezeigt, verläuft das Randwinkelprofil 6 vor dem stirnseitigen Ende der T-Profilschiene 1 quer dazu.

Von der Stirnseite her ist in die T-Profilschiene 1 ein als gesondertes Blechteil ausgeführtes Auflageteil 7 eingesteckt, das in den Fig. 4-6 in Einzelheiten dargestellt ist. Das Auflageteil 7 ist mit einer sich horizontal erstreckenden Einsteckplatte 8 versehen, die stirnseitig in die doppelwandige Stegplatte 2 zwischen deren beide Wände eingesteckt ist und dort klemmend gehalten wird. Das Auflageteil weist einen vor der T-Profilschiene 1 angeordneten Stützfuß 9 auf, der sich nach unten erstreckt und sich auf dem horizontalen Schenkel 10 des Randwinkelprofils 6 abstützt. Am unteren Rand des Stützfußes 9 sind zwei Stützlaschen 11 nach entgegengesetzten Richtungen schräg nach unten abgewinkelt und stützen sich am horizontalen Schenkel 10 ab, wie man in Fig. 1 und 2 erkennt.

Am oberen Rand der Einsteckplatte 8 ist ein Führungsflansch 12 horizontal nach einer Seite abgewinkelt. Im montierten Zustand liegt der Führungsflansch 12 innen am Boden des Randwulstes 3 an, wie besonders deutlich in Fig. 2 zu erkennen ist. Damit wird die Höhenausrichtung des Auflageteils gegenüber der T-Profilschiene 1 bei der Montage erleichtert.

Unterhalb der Einsteckplatte 8 ist aus der Ebene der Einsteckplatte 8 eine Anschlaglasche 13 seitlich abgewinkelt; sie bildet einen Anschlag für das stirnseitige Ende der T-Profilschiene 1. Bei dem in den Fig. 1, 2 und 4-6 dargestellten Ausführungsbeispiel ist die Höhe der Einsteckplatte 8 wesentlich geringer als die Höhe des doppelwandigen Teils der Stegplatte 2.

Wie man besonders deutlich aus Fig. 1 erkennt, erfolgt die Abstützung der T-Profilschiene 1 durch das Auflageteil 7 so, daß sich die die Mineralfaserplatte 5 tragende Oberseite 4a der Flansche 4 auf gleicher Höhe mit der Oberseite 10a des horizontalen Schenkels 10 des Randwinkelprofils 6 befindet. Jede Mineralfaserplatte 5 liegt somit an ihrem gesamten Rand auf gleicher Höhe. Im Gegensatz zu der bisher üblichen, unmittelbaren Abstützung der T-Profilschiene 1 am horizontalen Schenkel 10 des Randwinkelprofils 6, die in Fig. 3 dargestellt ist, wird die dort unvermeidbare Bildung eines Luftspaltes 11 beiderseits der T-Profilschiene vermieden.

In den Fig. 7-9 ist eine abgewandelte Ausführungsform des Auflageteils 7 dargestellt. Hierbei erstreckt sich die Höhe der Einsteckplatte 8' nahezu über die ganze Höhe des Auflageteils 7. Die Höhe der Einsteckplatte 8' ist nur wenig geringer als die Höhe des doppelwandigen Teils der Stegplatte 2 der T-Profilschiene 1. Auf die Verwendung einer abgewinkelten Anschlaglasche wurde bei diesem Ausführungsbeispiel verzichtet; es ist jedoch auch hierbei möglich, eine der Anschlaglasche 13 entsprechende Lasche auszustanzen. Die übrigen Merkmale, nämlich die Stützlaschen 11 und der Führungsflansch 12, entsprechen dem vorher beschriebenen Ausführungsbeispiel.

## Patentansprüche

1. Anordnung zum stirnseitigen Anschluß einer T-Profilschiene (1) einer Unterdecke an ein querverlaufendes Randwinkelprofil (6), wobei die T-Profilschiene (1) aus Blech besteht und eine doppelwandige, mit oberem, hohlem Randwulst (3) ausgeführte Stegplatte (2) aufweist, mit einem Auflageteil (7), das mit einer daran ausgebildeten Einsteckplatte (8,8') stirnseitig in die doppelwandige Stegplatte (2) eingesteckt ist und sich mit einem vor Kopf der T-Profilschiene (1) angeordneten Stützfuß (9) auf dem horizontalen Schenkel (10) des Randwinkelprofils (6) abstützt.

2. Anordnung nach Anspruch 1, dadurch gekennzeichnet, daß die Einsteckplatte (8, 8') an ihrem oberen Rand einen horizontal abgewinkelten Führungsflansch (12) aufweist, der innen am Boden des Randwulstes (3) der T-Profilschiene (1) anliegt.

3. Anordnung nach Anspruch 1 oder 2, dadurch gekennzeichnet, daß der Stützfuß (9) an seinem unteren Rand zwei nach entgegengesetzten Richtungen schräg nach unten abgewinkelte Stützlaschen (11) aufweist.

4. Anordnung nach einem der Ansprüche 1 bis 3, gekennzeichnet durch eine aus der Ebene der Einsteckplatte (8,8') seitlich abgewinkelte Anschlaglasche (13), die einen Anschlag für das stirnseitige Ende der T-Profilschiene bildet.

5. Anordnung nach einem der Ansprüche 1 bis 4, dadurch gekennzeichnet, daß die Höhe der Einsteckplatte (8) wesentlich geringer ist als die Höhe des doppelwandigen Teils der Stegplatte (2) der T-Profilschiene (1).

6. Anordnung nach einem der Ansprüche 1 bis 5, dadurch gekennzeichnet, daß die Höhe der Einsteckplatte (8') gleich oder nur wenig geringer ist als die Höhe des doppelwandigen Teils der Stegplatte (2) der T-Profilschiene (1).

## Claims

1. Arrangement for the front face attachment of a T-section bar (1) of a false ceiling to a transverse contact angle section (6), where the T-section bar (1) is made from sheet metal and comprises a double-wall web plate (2) with hollow edge bead (3) at the top, having a support member (7), which is inserted into the front face of the double-wall web plate (2) using an insert plate (8, 8') that is formed on said support member (7), the latter being supported by the horizontal side (10) of the contact angle section (6) by means of a support foot (9) located in front of the head of the T-section bar (1).

2. Arrangement according to claim 1, characterised in that the insert plate (8, 8') has a horizontally bent guide flange (12) along its top edge, said guide flange resting inside against the bottom of the edge bead (3) of the T-section bar (1).

3. Arrangement according to claim 1 or 2, characterised in that the support foot (9) has, along its lower edge, two support plates (11) which are bent at an angle downwards in opposite directions.

4. Arrangement according to claims 1 to 3, characterised by a stop plate (13) that is bent to the side and comes out flush with the insert plate (8, 8'), said stop plate forming a stop for the front end of the T-section bar.

5. Arrangement according to any of the claims 1 to 4, characterised in that the height of the insert plate (8) is considerably less than the height of the double-wall section of the web plate (2) of the T-section bar (1).

6. Arrangement according to any of the claims 1 to 5, characterised in that the height of the insert plate (8') is the same as or only slightly less than the height of the double-wall section of the web plate (2) of the T-section bar (1).

## Revendications

1. Agencement pour le raccordement de front d'un rail profilé en T (1) d'une sous-structure à une cornière de bord (6) s'étendant transversalement, le rail profilé en T (1) étant constitué d'une tôle et présentant une plaque de traverse (2) à double paroi qui se présente avec un bourrelet de bord supérieur creux (3), comportant une partie d'appui (7) qui est enfichée par une plaque d'enfichage (8, 8') formée sur celle-ci de front dans la plaque de traverse (2) à double paroi et s'appuie par un pied de support (9) agencé devant la tête du rail profilé en T (1) sur l'aile horizontale (10) de la cornière de bord (6).

2. Agencement selon la revendication 1, caractérisé en ce que la plaque d'enfichage (8, 8') présente sur son bord supérieur une semelle de guidage (12) repliée horizontalement qui s'applique intérieurement sur le fond du bourrelet de bord (3) du rail profilé en T (1).

3. Agencement selon la revendication 1 ou 2, caractérisé en ce que le pied de support (9) présente sur son bord inférieur deux éclisses de support (11) repliées vers le bas et inclinées dans des directions opposées.

4. Agencement selon l'une quelconque des revendications 1 à 3, caractérisé par une éclisse de butée (13) repliée latéralement hors du plan de la plaque d'enfichage (8, 8'), qui forme une butée pour l'extrémité frontale du rail profilé en T.

5. Agencement selon l'une quelconque des revendications 1 à 4, caractérisé en ce que la hauteur de la plaque d'enfichage (8) est sensiblement plus petite que la hauteur de la partie à double paroi de la plaque de traverse (2) du rail profilé en T (1).

6. Agencement selon l'une quelconque des revendications 1 à 5, caractérisé en ce que la hauteur de la plaque d'enfichage (8') est égale ou seulement un peu inférieure à la hauteur de la partie à double paroi de la plaque de traverse (2) du rail profilé en T (1).
